# EUROPÄISCHE PATENTSCHRIFT

(11) **EP 0 391 445 B1**
(45) Veröffentlichungstag und Bekanntmachung des Hinweises auf die Patenterteilung: **21.07.1993**
(21) Anmeldenummer: 90106703.3
(22) Anmeldetag: 07.04.1990
(51) Int. Cl.: F24D 19/08

(54) **Vorrichtung zum Betätigen von Heizkörper-Entlüftungsventilen mit Sammelbehälter**
Device for actuating an air vent valve for radiators with a container
Dispositif pour actionner des clapets de désaération pour radiateurs avec conteneur

(30) Priorität: 07.04.1989 DE 8904385 U; 05.06.1989 DE 8906882 U; 05.12.1989 DE 8914288 U
(43) Veröffentlichungstag der Anmeldung: 10.10.1990
(73) Patentinhaber: Jungmann, Martin, D-35796 Weinbach (DE)
(72) Erfinder: Jungmann, Martin, D-35796 Weinbach (DE)
(74) Vertreter: Müller, Eckhard, Dr.

(56) Entgegenhaltungen:
- EP-A- 0 265 653
- DE-U- 8 801 510
- GB-A- 1 323 423
- GB-A- 2 113 376

## Beschreibung

Die Erfindung bezieht sich auf eine Vorrichtung zum Betätigen eines an Heizkörpern oder dergleichen heiztechnischen Anlagen angeordneten Entlüftungsventils mit einem Werkzeug, beispielsweise mit einem Schlüssel oder einem Klingenwerkzeug, und einem eine Einstecköffnung für das Entlüftungsventil aufweisenden, im wesentlichen geschlossenen Sammelbehälter zum Auffangen der aus dem Ventilauslaß austretenden Flüssigkeit, wobei der Sammelbehälter mit einer Durchstecköffnung für das Werkzeug mit außerhalb des Sammelbehälters zu liegenen kommenden Griffteil versehen ist.

Ein Sammelbehälter der eingangs genannten Art ist bereits aus der GB-A-1 323 423 bekannt mit einem Plastikbehälter, welcher in seinem oberen Bereich eine Durchstecköffnung für den Schaft eines Werkzeuges zum Betätigen eines Heizkörperentlüftungsventils aufweist. An dem gegenüber dem Behälter nach außen vorstehenden freien Ende des Schaftes ist ein Innenvierkant oder Innensechskant zum Aufstecken auf den Nippel eines Entlüftungsventiles gebildet, während an dem gegenüberliegenden Schaftende ein ebenfalls außerhalb des Behälters zu liegen kommendes Griffteil zum Verdrehen des Werkzeuges angeformt ist. Im Bereich des Werkzeugkopfes weist der Behälter eine zylindrische Abschirmwandung beziehungsweise eine Manschette auf, welche sich in axialer Richtung über den Werkzeugkopf hinaus erstreckt. In Gebrauchsstellung der Entlüftungsvorrichtung wird der Werkzeugkopf mit seinem Innenviekant auf den Nippel des Entlüftungsventils aufgesteckt, wobei das Entlüftungsventil innerhalb der Manschette aufgenommen ist. In der Behälterwandung zwischen der Durchstecköffnung für den Werkzeugkopf und der Manschette sind durch Druchbrechungen vorgesehen, durch welche die aus dem Ventilauslaß austretende Heizkörperflüssigkeit über die zylindrische Umfangswandung das Behälterinnere ablaufen soll.

Eine ähnliche Entlüftungsvorrichtung ist aus der GB-A-2 113 376 bekannt, welche einen Plastikbehälter und einen sich diametral durch den Behälter erstreckenden Schlüssel aufweist. Der Schlüssel ist in einem paar von Dichtungsringen gehalten, welche eine Verdrehung des Schlüssels bezüglich des Behälters zulassen. Das eine Ende des Schlüssel ist mit einem Innenvierkant zum Aufstecken auf den Nippel des Entlüftungsventils versehen und von einer Dichtungsmanschette umgeben, welche in Betriebsstellung an dem Heizkörper anliegt. An dem Innenvierkant des Schlüssels schließt sich eine Längsbohrung im Schlüsselschaft an mit innerhalb des Behälters zu liegen kommenden Austrittsöffnungen für die Heizkörperflüssigkeit. In Betriebsstellung soll die Heizkörperflüssigkeit über die Dichtungsmanschette zwangsläufig längs der Bohrung im Werkzeugschaft ablaufen und dann im Behälter gesammelt werden.

Nachteilig bei den vorgenannten Entlüftungsvorrichtungen ist, daß nach wie vor die Gefahr eines unkontrollierten Flüssigkeitsaustrittes gegeben ist. Beim Öffnen des Entlüftungsventils trifft die spritzartig austretende Heizkörperflüssigkeit zunächst auf die Innenwandung der äußeren Manschette, so daß das Schmutzwasser im Bereich der Manschette seitlich nach außen austreten kann, was noch dadurch verstärkt wird, daß innerhalb der Manschette ein Flüssigkeitsstau auftreten kann. In jedem Fall kommt es aber zu einem unkontrollierten Austritt von Schmutzwasser, wenn der Lüftungsbehälter von dem Entlüftungsventil abgezogen wird, da die in der Manschette stehende, noch nicht abgeleitete Flüssigkeit, aber auch an der Manschetten-Innenwandung haftende Flüssigkeitstropfen austreten und gleichwohl zu unerwünschten Verschmutzungen an Wänden, Vorhängen und des Bodens führen kann. Bei der abrupten Abziehbewegung ist die Gefahr eines ungewollten Auslaufens von Schmutzwasser aus der Manschette besonders groß. Ein weiterer Nachteil der bekannten Entlüftungsvorrichtungen ist, daß sie jeweils nur für ein bestimmtes Entlüftungsventil passen und für unterschiedliche Außendurchmesser von Entlüftungsventilen, Anordnungen des Ventilauslasses und Einstecktiefen unbrauchbar werden.

Davon ausgehend liegt der Erfindung die Aufgabe zugrunde, eine Vorrichtung der eingangs genannten Art dahingehend zu verbessern, daß auch bei beengten Platzverhältnissen ein einfaches und sicheres Entlüften von Heizkörpern ohne jegliche Verschmutzungsgefahr für die Umgebung für möglichst viele Heizkörper- und Entlüftungsventiltypen erreicht ist.

Die Aufgabe wird gelöst durch die kennzeichnenden Merkmale des Anspruchs 1.

Hierdurch ist erreicht, daß die aus dem Ventilauslaß austretende Heizkörperflüssigkeit unmittelbar in das Innere des Behälters abgeleitet wird, so daß ein sicheres Entlüften von Heizkörpern ermöglicht ist, ohne daß Verschmutzungen an Fußböden, wie beispielsweise Teppichböden, Wänden, Tapeten und am Heizkörper selbst auftreten können. Im Gegensatz zu den bekannten, an dem Heizkörper selbst zur Anlage kommenden Entlüftungsmanschetten kommt die erfindungsgemäße Vorrichtung mit ihrer einen Behälterwandung höchstens gegen die Stirnseite oder einen Bund des jeweiligen Heizkörperendes zu liegen, wobei zwischen der Öffnungsberandung der Einstecköffnung und dem Entlüftungsventil, abhängig von dem jeweiligen Typ des Entlüftungsventils, ein größerer oder kleinerer Spalt verbleibt. Aufgrund dieser Freigängigkeit des Sammelbehälters an seiner Einstecköffnung kann die erfindungsgemäße Vorrichtung für verschiedene Heizkörpertypen problemlos eingesetzt werden, insbesondere auch für Plattenheizkörper, ohne daß deren Abdeckung abgenommen werden muß. Dadurch, daß die erfindungsgemäße Vorrichtung ohne einen heizkörperseitigen Dichtsitz auskommt, läßt sie sich mühelos und bequem mit einer Hand auf das Entlüftungsventil unter gleichzeitigem Aufstecken des Werkzeuges auf die Vierkantspindel des Entlüftungsventils aufschieben. Der erfindungsgemäße Sammelbehälter läßt sich in kompakter Bauweise ausführen, um auch ein Arbeiten in engen Heizkörpernischen problemlos zu ermöglichen. Der aus dem Venilauslaß ausströmende Flüssigkeitsstrahl fließt in Richtung des Behälterbodens ab, so daß auch bei einem abrupten Abziehen des Sammelbehälters von dem Entlüftungsventil kein Schmutzwasser auslaufen kann.

In einer ersten besonderen Ausführungsform der Erfindung ist es vorgesehen, daß der Sammelbehälter mit Einrichtungen zum Umlenken des aus dem Ventilauslaß austretenden Flüssigkeitsstrahls in Richtung des Behälterbodens versehen ist. Hierdurch ist in jedem Fall sichergestellt, daß der unter Umständen mit hoher Strömungsgeschwindigkeit aus dem Ventilauslaß austretende Flüssigkeitsstrahl sicher und zuverlässig zum Behälterboden abgeleitet wird, ohne daß es bei einem Auftreffen des Flüssigkeitsstrahls auf die Behälterinnenwandung zu einem Herausspritzen von Schmutzwasser aus dem zwischen der Öffnungsberandung der Einstecköffnung und dem jeweiligen Entlüftungsventil vorhandenen, mehr oder minder großen, Spalt kommen kann.

In einer Weiterbildung des Erfindungsgedankens ist es auch vorgesehen, daß die Behälterwandung im Bereich der Einstecköffnung unter Bildung eines federnd nachgebenden Randabschnittes nach außen gezogen ist. Hierdurch ist in jedem Fall gewährleistet, daß beim Entlüften von Ventilen älterer Bauart mit glockenförmigen Ventilgehäuse und radial nach außen weisendem Ablaufröhrchen das ausströmende Medium des Heizkreislaufs kontrolliert in den Sammelbehälter abgeleitet und gesammelt werden kann, ohne die Gefahr eines Zurückspritiens des Schmutzwassers durch die Einstecköffnung. Bei der neueren Bauart der Entlüftungsventile als Entlüftungsstopfen läßt sich der nach außen gezogenen Randabschnitt aufgrund seiner federnd nachgebenden Materialeigenschaften beim Aufstecken des Sammelbehälters ohne großen Kraftaufwand in Richtung des Behälterinnenraumes drücken, so daß der Ventilkopf mit Ventilauslaß vollständig in das Behälterinnere ragt und gegebenenfalls der Randabschnitt der Behälterwandung im wesentlichen plan an dem Bund des Ventilstopfens anliegt.

Selbstverständlich ist es nach der Erfindung auch möglich, daß die Öffnungsberandung als Dichtung ausgebildet ist , so daß sie in Gebrauchsstellung an dem Ventilkopf anliegt und damit auch bei Sammelbehältern mit im Durchmesser großen Öffnungsberandungen eine sichere Ableitung des Schmutzwassers in das Behälterinnere gewährleistet ist.

Bei einer besonderen Ausführungsform der Erfindung ist es vorgesehen, daß der sich vom Griffteil in das Behälterinnere erstreckende, vorzugsweise einen kreisförmigen querschnitt aufweisende, Schaftteil des Werkzeuges mit einem Einstich versehen ist, auf welchem der Sammelbehälter mit der Öffnungsberandung der in der einen Behälterwandung gebildeten Durchstecköffnung längsverschieblich gehalten und gegebenenfalls geführt ist. Hierdurch ist die Werkzeugachse beziehungsweise die Achse des Werkzeugkopfes, welcher üblicherweise als Innenvierkant zum Ergreifen der Vierkantspindel des Entlüftungsventiles ausgebildet und an dem in das Behälterinnere ragenden Ende des Schaftteiles angeformt ist, stets zentrisch zur Einstecköffnung ausgerichtet, so daß sich das Aufstecken des Sammelbehälters mit integriertem Werkzeug auch bei engen Platzverhältnissen mit einer Hand problemlos bewerkstelligen läßt. Ein Suchen der Ventilspindel des Entlüftungsventils mit dem Schlüssel wie bei der bekannten Entlüftungsmanschette entfällt. Durch die Längsverschieblichkeit des Sammelbehälters an dem Schaftteil lassen sich Längenvariationen zwischen der die Werkzeuglage festlegenden Ventilspindel und der jeweiligen Länge des Ventilkopes, gegebenenfalls unter festem Anliegen der Öffnungsberandung der Eintecköffnung an dem heizkörperseitigen Ende des Ventilkopfes mühelos ausgleichen- Zudem ist durch den Einstich des Schaftteiles erreicht, daß Sammelbehälter und Werkzeug sich ungewollt nicht voneinander lösen können.

Erfindungsgemäß ist es auch vorgesehen, daß die Behälterwandung im Bereich der Durchstecköffnung eine, beispielsweise sickenförmig ausgebildete, Einziehung aufweist, gegebenenfalls mit einer bezüglich der Behälterwandstärke verbreiterten Öffnungsberandung der Durchstecköffnung. Durch die sickenförmige Einziehung ist eine Versteifung der das Werkzeug haltenden Durchstecköffnung erreicht, was sich günstig auf die Handhabung der Vorrichtung im Hinblick auf eine selbstätige axiale Ausrichtung der Werkzeugachse bezüglich der Durchstecköffnung auswirkt. Dies läßt sich noch dadurch verbessern, daß die Behälterwandstärke an der Öffnungsberandung der Durchstecköffnung verbreitert ist. Die Einziehung der Behälterwandung eröffnet aber auch die Möglichkeit, die Länge des längsverschieblichen Werkzeuges relativ klein zu halten, um für einen Einsatz unter engen Platzverhältnissen eine kompakte Bauweise zu erreichen.

Erfindungsgemäß bildet die Einziehung mit ihrer behälterinnseitigen Stirnfläche in Gebrauchsstellung einen Anschlag für das Entlüftungsventil.

Auch ist es vorgesehen, daß die Einziehung im Bereich der Durchstecköffnung eine von ihrer behälterinnenseitigen Stirnfläche in Richtung des Griffteils zurückgeführte Einformung aufweist, wodurch für solche gegenüber den Ventilstopfen mit feststehendem Ventilauslaß einen etwas längeren Ventilkopf aufweisenden Bauformen mit drehbarem Ventilauslaß und glockenförmig ausgebildeten Ventilgehäuse eine vergrößerte Einstecktiefe bei gleichzeitiger Zentrierung erreicht ist.

Ein wesentliches Merkmal der Erfindung besteht auch darin, daß die Einziehung im wesentlichen achsparallel zur Einstecköffnung angeordnet ist und einen etwa der Einstecköffnung entsprechenden, vorzugsweise jedoch etwas kleinern Durchmesser aufweist, wobei umfangsseitig der Einziehung eine sich in Richtung des Griffteils erstreckende Ausbuchtung des Behälterinnenraumes gebildet ist. Dabei bewirkt die Ausbuchtung des Behälterinnenraumes ein Umlenken des unter Umständen mit hoher Strömungsgeschwindigkeit aus dem Ventilauslaß austretenden Flüssigkeitsstrahls in Richtung des Behälterbodens, und zwar unabhängig von der Stellung des Ventilauslasses. Inbesondere bei Ventilstopfen mit feststehendem Ventilauslaß kann es montagebedingt vorkommen, daß der Ventilauslaß nicht, wie an sich vorgesehen, am tiefsten Punkt, sondern seitlich oder gar am höchsten Punkt des Entlüftungsventils zu liegen kommt. In diesem Fall wird der Schmutzwasserstrahl nicht unmittelbar im unteren Teil des Behälters angesammelt und könnte beim Auftreffen auf die Behälterinnenwandung aufgrund der hohen Strömungsgeschwindigkeit verspritzen. Bei größerem radialem Spalt zwischen der Öffnungsberandung der Einstecköffnung und dem jeweiligen Ventilkopf könnte daher unter Umständen Schmutzwasser austreten. Letztlich könnte aber auch der durch das Verspritzen mit Schmutzwasser benetzte Ventilkopf nach Abnehmen der Vorrichtung durch Abtropfen von Heizflüssigkeit eine Verschmutzungsgefahr darstellen. Durch die erfindungsgemäße Ausführung der Einziehung mit umfangsseitiger Ausbuchtung tritt das spritzartig austretende Schmutzwasser in die Ausbuchtung ein, wird an deren Behälterinnenwandung umgelenkt und mit verminderter Strömungsgeschwindigkeit kontrolliert in Richtung des Behälterbodens abgeleitet.

Vorteilhafterweise weist die Behälterinnenwandung zumindest im Bereich der Einziehung eine abgerundete Kontur auf, so daß keine scharfen Kanten der Behälterinnenwandung vorhanden sind, an welchen der Schmutzwasserstrahl bei Auftreffen unkontrolliert verspritzen könnte.

Der Sammelbehälter besteht erfindungsgemäß aus transparentem und vorzugsweise aus im wesentlichen formbeständigem Kunststoffmaterial, gegebenenfalls mit im Bodenbereich angeordneter verschließbarer Ablaßöffnung. Die Verwendung von transparenten Kunststoffmaterial ermöglicht eine ständige Kontrolle des Füllstandes im Behälterinneren. Grundsätzlich läßt sich der erfindungsgemäße Sammelbehälter über die Einstecköffnung entleeren. Alternativ ist es aber auch möglich, daß der Sammelbehälter eine im Bodenbereich vorgesehene, verschließbare Ablaßöffnung aufweist. Die Verwendung von Kunststoffmaterial empfiehlt sich auch aus Gewichtsgründen und zur Vermeidung von Beschädigungen an angrenzenden Bauteilen.

Insbesondere bei Heizkörpern älteren Typs sind die Ventilauslässe in verhältnismäßig großem radialem Abstand zum Vierkantzapfen des Entlüftungsventils angeordnet. Um auch hierfür ein einfaches Entlüften ohne Verschmutzungsgefahr für die Umgebung durch austretendes Spritzwasser zu ermöglichen, ist es nach der Erfindung vorgesehen, daß der Sammelbehälter zum Ansetzen eines Vorsatzes ausgebildet ist mit einer sich an die Einstecköffnung anschließenden und gegenüber dieser im Durchmesser erweiterten oder gegebenenfalls verjüngten Übergangsöffnung und daß an dem Schaftteil beziehungsweise dem an seinem freien Ende angeordneten Werkzeugkopf ein Verlängerungsstück mit an dessen freien Ende seinerseits angeordnetem Werkzeugkopf an- beziehungsweise einsetzbar ist. Hierdurch ist die universelle Einsatzmöglichkeit der erfindungsgemäßen Vorrichtung nochmals verbessert.

Besonders vorteilhaft dabei ist es, wenn der Fortsatz in die Eintecköffnung des Sammelbehälters, gegebenenfalls unter Einrasten von Rast- und Gegenrastmitteln, eindrückbar und in eingedrückter Stellung in Klemmsitz an der Einstecköffnung gehalten ist.

Die Handhabung läßt sich nach einer weiteren Ausgestaltung der Erfindung dadurch erleichtern, wenn der Griffteil als, gegebenenfalls exzentrisch zur Längsachse des Werkzeugkopfes angeordnetes Handrad ausgebildet ist und vorzugsweise auf seiner Grifffläche eine Rändelung, Riffelung oder dergleichen Aufrauhung aufweist. Durch die exzentrische Anordnung des Handrades läßt sich bei gleichem Kraftaufwand eine Erhöhung des Drehmomentes erreichen, so daß auch schwergängige Entlüftungsventile problemlos betätigt werden können.

Die Einsatzmöglichkeiten des erfindungsgemäßen Werkzeuges lassen sich nach einem weiteren Vorschlag der Erfindung noch dadurch erweitern, daß der Griffteil an seinem dem Sammelbehälter abgewandtem Ende eine Aufnahme mit sich nach innen verjüngendem Innenkonus zum Einsetzen von im Auslaufbereich von Wasserhähnen oder dergleichen Sanitäreinrichtungen angeordneten Durchlaufbegrenzern oder Strahlreglern aufweist. Zum Austausch von durch Kalk oder dergleichen Ablagerungen zugesetzten Strahlreglern oder Durchlaufbegrenzern wird das Werkzeug aus der Durchstecköffnung an der einen Behälterwandung herausgezogen und mit seiner Aufnahme auf den zu montierenden oder demontierenden Strahlregler aufgeschoben, wobei der in der Aufnahme gebildete Innenkonus einen drehfesten Halt für den Strahlreglers bewirkt. Durch Drehen des Griffteils läßt sich dann der Strahlregler mit seinem Gewindeabschnitt in das entsprechende Gegengewinde des Wasserhahnauslaufes ein-oder ausschrauben. Es bedarf damit nur noch eines Werkzeuges, um ein Großteil der üblicherweise von Hausbewohnern selbst ausgeführten Wartungsarbeiten im Sanitär- und Heizungsbereich zu erledigen.

In einer Ausgestaltung dieses Erfindungsgedankens ist der Innenkonus von einem in der Aufnahme gehaltenen Einsatz aus im wesentlichen elastischen Material gebildet, gegebenenfalls mit auf dem Außenmantel des Einsatzes zum Zusammenwirken mit der Aufnahme vorgesehenen Rippen, Vorsprüngen, Ausprägungen oder Zahnungen. Hierdurch ist ein drehfester Halt des den Innenkonuns bildenden Einsatzes innerhalb der Aufnahme erreicht. Die elastischen Materialeigenschaften des Einsatzes führen schließlich zur Übertragung eines hohen Drehmomentes, wodurch die Montage beziehungsweise Demontage derartiger Strahlregler einfach und bequem durchzuführen ist.

Im Rahmen der Erfindung liegt es auch, daß das Werkzeug mit in Gebrauchsstellung zwischem dem Griffteil und der zugewandten Behälterwandung zu liegen kommenden Anlagenflächen, vorzugsweise mit einem Außensechskant, zum Ansetzen eines Ring- oder Maulschlüssels versehen ist. Auch im Falle von schwergängigen Entlüftungsventilen mit gegebenenfalls festsitzender Vierkantspindel läßt sich damit in aufgeschobener Stellung des Sammelbehälters ein Entlüften des jeweiligen Heizkörpers ohne die Gefahr eines Austritts von Schmutzwasser durchführen. Auch bei Einsatz des Werkzeuges zur Montage, insbesondere zur Demontage von durch Kalkablagerungen oder dergleichen festgebackenen Strahlreglern kann an den Anlageflächen beziehungsweise dem Außensechskant des Werkzeuges ein Ring- oder Maulschlüssel zur Arbeitserleichterung angesetzt werden.

Im Hinblick auf eine besonders kompakte Bauweise der erfindungsgemäßen Vorrichtung für ein Arbeiten auch bei engen Platzverhältnissen ist es nach einer weiteren Ausgestaltung der Erfindung vorgesehen, daß die Anlageflächen beziehungsweise der Außensechskant unter teilweisem Eingreifen in die Einziehung an der Behälterwandung in eingeschobener Werkzeugstellung einen Anschlag für den Sammelbehälter bilden beziehungsweise bildet. Dabei bleibt aber auch in der vorderen Stellung des Werkzeuges ein ausreichender Freiraum zwischem dem Griffteil und der zugewandten Behälterwandung zum Ansetzen eines Maulschlüssels an die Anlageflächen beziehungsweise den Außensechskant erhalten.

Die Erfindung wird nachfolgend anhand von Ausführungsbeispielen näher beschrieben.

Es zeigen:
- Figur 1: eine mögliche Ausführungsform einer erfindungsgemäßen Vorrichtung mit Sammelbehälter und Werkzeug in Gebrauchsstellung an einem Entlüftungsventil eines Heizkörpers,
- Figur 2: eine Schnittdarstellung des Sammelbehälters gemäß Figur 1,
- Figur 3: eine weitere Ausführungsform der erfindungsgemäßen Vorrichtung, ähnlich Figur 1, jedoch mit angesetztem Vorsatz und Verlängerungsstück (teilweise geschnitten) und
- Figur 4: eine mögliche Ausführungsform eines erfindungsgemäßen Werkzeuges mit an seinem Griffteil angeordneter Aufnahme für einen Durchflußbegrenzer beziehungsweise Strahlregler (teilweise geschnitten).

Die insbesondere aus den Figuren 1 und 3 zu entnehmende Vorrichtung dient zum Betätigen eines an einem Heizkörper 1 angeordneten Entlüftungsventils 2, wobei die während des Entlüftens aus dem Ventilauslaß 4 herausspritzende Flüssigkeit des Heizkreislaufes aufgefangen und gesammelt wird, um eine Verschmutzung von Fußböden, Wänden oder des Heizkörpers 1 selbst durch die austretende Heizflüssigkeit zu vermeiden.

Die Vorrichtung weist einen im wesentlichen geschlossenen Sammelbehälter 7 aus transparentem und im wesentlichen formbeständigem Kunststoffmaterial auf. Der Sammelbehälter 7 ist auf seiner einen Behälterwandung 15 mit einer Durchstecköffnung 5 für ein Werkzeug 3 und auf der gegenüberliegenden Behälterwandung 8 mit einer konzentrisch zu der Durchstecköffnung 5 angeordneten Einstecköffnung 9 für das Entlüftungsventil 2 versehen. Das Werkzeug 3 besitzt einen in Gebrauchsstellung außerhalb des Sammelbehälters 7 zu liegen kommenden Griffteil 6 mit sich daran anschließendem und durch die Durchstecköffnung 5 der einen Behälterwandung 15 erstreckendem Schaftteil 13, welcher an seinem freien Ende einen Werkzeugkopf 20 zum Betätigen des Entlüftungsventils 2 trägt.

Bei dem hier gewählten Ausführungsbeispiel mit einem eine Vierkantspindel aufweisenden Entlüftungsventil 2 ist der Werkzeugkopf 20 als Innenvierkant ausgeführt. Selbstverständlich sind auch andere Ausbildungen möglich, beispielsweise ein als Klinge ausgebildeter Werkzeugkopf, welcher in einen entsprechenden Schlitz der Ventilspindel in Gebrauchsstellung eingreift.

Der einen kreisförmigen querschnitt aufweisende Schaftteil 13 des Werkzeuges 3 ist mit einem Einstich 14 versehen, auf welchem der Sammelbehälter 7 mit der Öffnungsberandung seiner Durchstecköffnung 5 längsverschieblich gehalten und geführt ist. Da die Mittelpunkte von Einstecköffnung 9 und Durchstecköffnung 5 auf einer Längsachse liegen, ist die Werkzeugachse in Gebrauchsstellung der Vorrichtung bereits zentrisch zur Einstecköffnung 9 ausgerichtet , was das Aufstecken des Sammelbehälters 7 auf den Ventilkopf 12 mit Ergreifen der Ventilspindel durch den Werkzeugkopf 20 wesentlich erleichtert.

Wie aus den Figuren 1 bis 3 weiterhin zu ersehen, weist die Behälterwandung 15 im Bereich der Durchstecköffnung 5 eine Einziehung 16 zur Verstärkung der den Schaftteil 13 des Werkzeuges 3 haltenden und führenden Öffnungsberandung der Durchstecköffnung 5 auf. Durch die Einziehung 16 mit einem gegenüber der Einstecköffnung 9 etwas kleiner gehaltenen Durchmesser ist umfangsseitig der Einziehung 16 eine sich in Richtung des Griffteils 6 erstreckende Ausbuchtung 17 des Behälterinnenraumes gebildet, deren Bedeutung weiter unten erläutert ist.

Die Einstecköffnung 9 ist, wie insbesondere aus Figur 1 ersichtlich derart ausgebildet, daß ihre Öffnungsberandung in Gebrauchsstellung einen, abhängig von dem jeweiligem Entlüftungsventil 2, mehr oder minder großen radialen Spalt 10 zu dem sich in den Sammelbehälter 7 erstreckenden Entlüftungsventil 2 freigibt. Zusätzlich ist die Behälterwandung 8 im Bereich der Einstecköffnung 9 unter Bildung eines federnd nachgebenden Randabschnittes nach außen gezogen. Bei dem hier dargestellten Typ des Entlüftungsventils 2 als Ventilstopfen liegt dieser Randabschnitt im wesentlichen plan gegen den Bund des aus dem Heizkörper 1 führenden Stutzens an, wobei der Ventilkopf 12 mit Ventilauslaß 4 vollständig innerhalb des Sammelbehälters 7 aufgenommen ist.

Diese in Anordnung an einem Ventilstopfen mit feststehendem Ventilauslaß 4 gezeigte Ausführungsform der Vorrichtung ist jedoch in gleicher Weise auch zum Einsatz bei Entlüftungsstopfen mit drehbarem Ventilauslaß 4, welche zum Teil ein verlängertes Ventilgehäuse aufweisen, und ebenso für Entlüftungsventile älterer Bauart mit glockenförmigem Ventilgehäuse und radial nach außen weisendem Ablaufröhrchen geeignet, wobei dann, insbesondere im letzten Fall, der federnd nachgebende Randabschnitt mehr oder weniger in seiner nach außen gezogenen Ausgangsstellung verbleibt.

Selbst im Falle eines größeren radialen Dichtstpaltes zwischen der Öffnungsberandung der Einstecköffnung 9 und dem jeweiligen Entlüftungsventil 2 ist ein Austreten von Heizkörperspritzwasser aus dem Behälterinneren nicht zu beobachten. Befindet sich der Ventilauslaß 4 wie in Figuren 1 und 3 am tiefsten Punkt des Entlüftungsventils 2, fließt die Heizflüssigkeit unmittelbar in den unteren Bereich des Sammelbehälters 7 ab. Aber auch im Falle, daß der Ventilauslaß 4 montagebedingt am höchsten Punkt des Entlüftungsventils 2 zu liegen kommt, bewirkt die umfangsseitig der Einziehung 16 gebildete Einbuchtung 17 des Behälterinnenraumes, unterstützt durch die Maßnahme einer im Durchmesser gegenüber der Einstecköffnung 9 etwas kleiner gehaltenen Einziehung 16 mit abgerundeter Kontur der Behälterinnenwandung, eine Umlenkung und Verzögerung des Flüssigkeitsstrahls mit Ableitung in Richtung des Behälterbodens 11. Es ist daher stets eine vollständige und schmutzfreie Entlüftung sichergestellt.

Um auch bei Entlüftungsventilen älterer Bauart, bei welchen der Ventilauslaß 4 mit relativ großem radialen Abstand zu der Vierkantspindel des Entlüftungsventils 2 angeordnet ist, ein leichtes und sauberes Entlüften zu ermöglichen, ist gemäß Figur 3 an den Sammelbehälter 7 ein Vorsatz 18 ansetzbar mit einer sich an die Einstecköffnung 9 anschließenden und gegenüber diesen im Durchmesser erweiterten Übergangsöffnung 19 zum Anschluß an das jeweilige Entlüftungsventil 2. Zusätzlich ist die Öffnungsberandung der Übergangsöffnung 19, welche sich bei dem hier gewählten Ausführungsbeispiel stirnseitig gegen das Entlüftungsventil 2 mit Ventilauslaß 4 anlegt, als Dichtlippe ausgebildet. Für eine einfache Handhabung läßt sich der Vorsatz 18 in die Einstecköffnung 9 des Sammelbehälters 7 eindrücken, um dann in der Einstecköffnung 9 im Klemmsitz gehalten zu sein. Zur Verlängerung des Werkzeuges 3 bei an den Sammelbehälter 7 angesetztem Vorsatz 18 ist ein Verlängerungsstück 21 vorgesehen, welches in den Werkzeugkopf 20 des Werkzeuges 3 einsteckbar ist und auf seinem gegenüberliegenden Ende seinerseits einen Werkzeugkopf 22 zum Ergreifen der Vierkantspindel des jeweiligen Entlüftungsventils 2 aufweist.

Wie weiterhin aus Figuren 1 und 3 zu ersehen ist an dem Werkzeug 3 ein in Gebrauchsstellung zwischen dem Griffteil 6 und der zugewandten Behälterwandung 15 zu liegen kommender Außensechskant 26 zum Aufsetzen eines Ring- oder Maulschlüssels vorgesehen. Somit lassen sich auch Heizkörper 1, deren Entlüftungsventile 2 beziehungsweise deren Ventilspindeln schwergängig oder gar festsitzen, durch Ansetzen eines Maulschlüssels und bei aufgeschobenem Sammelbehälter 7 mühelos und ohne die Gefahr eines Verschmutzens entlüften. Um die Vorrichtung auch in engen Heizkörpernischen einsetzen zu können, greift der Außensechskant 26 in eingeschobener Werkzeugstellung teilweise in die Einziehung 16 der einen Behälterwandung 15 hinein, wobei der dann zwischen der Behälterwandung 15 und dem Griffteil 6 verbleibende Freiraum noch zum Ansetzen eines Maulschlüssels ausreicht.

Der Griffteil 6 des Werkzeuges 3 ist als Handrad ausgebildet mit auf seiner Grifffläche 23 vorgesehener Rändelung. Wie insbeondere aus Figur 4 zu entnehmen, besitzt der Griffteil 6 an seinem dem Sammelbehälter 7 abgewandtem Ende eine Aufnahme 24 zum Einsetzen und Montieren beziehungsweise Demontieren von im Auslaufbereich von Wasserhähnen oder dergleichen Sanitäreinrichtungen angeordneten Durchlaufbegrenzern oder Strahlreglern. Die Aufnahme 24 weist einen Innenkonus 25 auf, welcher von einem aus im wesentlichen elastischen Material, beispielsweise Gummi, bestehenden Einsatz gebildet ist. Auf dem Außenmantel des Einsatzes sind Rippen angeformt, welche in entsprechende Ausnehmungen der Aufnahme 24 eingreifen und eine Verdrehsicherung bewirken. Die Montage beziehungsweise Demontage des jeweiligen Strahlreglers beziehungsweise Durchlaufbegrenzers erfolgt üblicherweise bei von dem Sammelbehälter 7 abgenommenen Werkzeug 3. Im Falle, daß der auszutauschende Strahlregler an dem jeweiligen Wasserhahn durch Kalkablagerungen oder dergleichen festsitzt und sich durch Drehen von Hand an dem Griffteil 6 nicht lösen läßt, kann selbstverständlich ein an dem Außensechskant 26 des Werkzeuges 3 anzusetzender Maulschlüssel zu Hilfe genommen werden.

Das Werkzeug 3 beziehungsweise seine Aufnahme 24 ist bei der hier gewählten Ausführungsform vornehmlich für solche Strahlregler beziehungsweise Durchlaufbegrenzer bestimmt, welche eine im wesentlichen zylindrische Außenmantelfläche ohne Schlüsselweite aufweisen und zumeist mittels Innengewinde mit dem Auslauf des jeweiligen Wasserhahns verbunden sind.

Damit steht eine Werkzeug-Set zur Verfügung, mit welchem die im Haushalt am häufigsten anfallenden Wartungsarbeiten im Sanitär- und Heizungsbereich einfach und schnell durchgeführt werden können.

Zur Vermeidung von Beschädigungen an bruchgefährdeten, empfindlichen keramischen Bauteilen und auch an der Verchromung der Strahlregler beziehungsweise Durchlaufbegrenzer besteht das die Aufnahme 24 aufweisende Griffteil 6 des Werkzeuges 3 aus Kunststoff.

### Bezugszeichenliste

- 1: - Heizkörper
- 2: - Entlüftungsventil
- 3: - Werkzeug
- 4: - Ventilauslaß
- 5: - Durchstecköffnung
- 6: - Griffteil
- 7: - Sammelbehälter
- 8: - Behälterwandung
- 9: - Einstecköffnung
- 10: - Spalt
- 11: - Behälterboden
- 12: - Ventilkopf
- 13: - Schaftteil
- 14: - Einstich
- 15: - Behälterwandung
- 16: - Einziehung
- 17: - Ausbuchtung
- 18: - Vorsatz
- 19: - Übergangsöffnung
- 20: - Werkzeugkopf
- 21: - Verlängerungsstück
- 22: - Werkzeugkopf
- 23: - Grifffläche
- 24: - Aufnahme
- 25: - Innenkonus, Einsatz
- 26: - Außensechskant

## Patentansprüche

1. Vorrichtung zum Betätigen eines an Heizkörpern (1) oder dergleichen heiztechnischen Anlagen angeordneten Entlüftungsventils (2) mit einem Werkzeug (3), beispielsweise mit einem Schlüssel oder einem Klingenwerkzeug, und einem eine Einstecköffnung (9) für das Entlüftungsventil (2) aufweisenden, im wesentlichen geschlossenen Sammelbehälter (7) zum Auffangen der aus dem Ventilauslaß (4) austretenden Flüssigkeit, wobei der Sammelbehälter (7) mit einer Durchstecköffnung (5) für das Werkzeug (3) mit außerhalb des Sammelbehälters (7) zu liegen kommendem Griffteil (6) versehen ist, dadurch gekennzeichnet, daß die Einstecköffnung (9) an der Wandung des Sammelbehälters (7) selbst angeordnet ist unter Bildung eines freien Durchganges für das sich wenigstens mit seinem Ventilauslaß (4) in den Sammelbehälter (7) erstreckende Entlüftungsventil (2), so daß die gegebenenfalls austretende Flüssigkeit direkt in den Sammelbehälter (7) fließt.

2. Vorrichtung nach Anspruch 1, dadurch gekennzeichnet, daß der Sammelbehälter mit Einrichtungen zum Umlenken des aus dem Ventilauslaß (4) austretenden Flüssigkeitsstrahls in Richtung des Behälterbodens (11) versehen ist.

3. Vorrichung nach einem der Ansprüche 1 oder 2, dadurch gekennzeichnet, daß die Behälterwandung (8) im Bereich der Einstecköffnung (9) unter Bildung eines federnd nachgebenden Randabschnittes nach außen gezogen ist.

4. Vorrichtung nach einem der Ansprüche 1 bis 3, dadurch gekennzeichnet, daß die Öffnungsberandung als Dichtung ausgebildet ist.

5. Vorrichtung nach einem der Ansprüche 1 bis 4, dadurch gekennzeichnet, daß der sich von dem Griffteil (6) in das Behälterinnere erstreckende, vorzugsweise einen kreisförmigen Querschnitt aufweisende, Schaftteil (13) des Werkzeuges (3) mit einem Einstich (14) versehen ist, auf welchem der Sammelbehälter (7) mit der Öffnungsberandung der in der einen Behälterwandung (15) gebildeten Durchstecköffnung (5) längsverschieblich gehalten und gegebenenfalls geführt ist.

6. Vorrichtung nach einem der Ansprüche 1 bis 5, dadurch gekennzeichnet, daß die Behälterwandung (15) im Bereich der Durchstecköffnung (5) eine, beispielsweise sickenförmig ausgebildete, Einziehung (16) aufweist, gegebenenfalls mit einer bezüglich der Behälterwandstärke verbreiterten Öffnungsberandung der Durchstecköffnung (5).

7. Vorrichtung nach Anspruch 6, dadurch gekennzeichnet, daß die Einziehung (16) mit ihrer behälterinnenseitigen Stirnfläche in Gebrauchsstellung einen Anschlag für das Entlüftungsventil (2) bildet.

8. Vorrichtung nach Anspruch 6 oder 7, dadurch gekennzeichnet, daß die Einziehung (16) im Bereich der Durchstecköffnung (5) eine von ihrer behälterinnseitigen Stirnfläche in Richtung des Griffteils (6) zurückgeführte Einformung aufweist.

9. Vorrichtung nach einem der Ansprüche 6 bis 8, dadurch gekennzeichnet, daß die Einziehung (16) im wesentlichen achsparallel zur Einstecköffnung (9) angeordnet ist und einen etwa der Einstecköffnung (9) entsprechenden, vorzugsweise jedoch etwas kleineren Durchmesser aufweist, wobei umfangsseitig der Einziehung (16) eine sich in Richtung des Griffteils (6) erstreckende Ausbuchtung (17) des Behälterinnenraumes gebildet ist.

10. Vorrichtung nach einem der Ansprüche 6 bis 9, dadurch gekennzeichnet, daß die Behälterinnenwandung zumindest im Bereich der Einziehung (16) eine abgerundete Kontur aufweist.

11. Vorrichtung nach einem der Ansprüche 1 bis 10, dadurch gekennzeichnet, daß der Sammelbehälter (7) aus transparentem und vorzugsweise im wesentlichen formbeständigem Kunststoffmaterial besteht, gegebenenfalls mit im Bodenbereich angeordneter verschließbarer Ablaßöffnung.

12. Vorrichtung nach einem der Ansprüche 1 bis 11, dadurch gekennzeichnet, daß der Sammelbehälter (7) zum Ansetzen eines Vorsatzes (18) ausgebildet ist mit einer sich an die Einstecköffnung (9) anschließenden und gegenüber dieser im Durchmesser erweiterten oder gegebenenfalls verjüngten Übergangsöffnung (19) und daß an dem Schaftteil (13) beziehungsweise dem an seinem freien Ende angeordneten Werkzeugkopf (20) ein Verlängerungsstück (21) mit an dessen freien Ende seinerseits angeordnetem Werkzeugkopf (22) anbeziehungsweise einsetzbar ist.

13. Vorrichtung nach Anspruch 12, dadurch gekennzeichnet, daß der Vorsatz (18) in die Einstecköffnung (9) des Sammelbehälters (7), gegebenenfalls unter Einrasten von Rast- und Gegenrastmitteln eindrückbar und in eingedrückter Stellung im Klemmsitz an der Einstecköffnung (9) gehalten ist.

14. Vorrichtung nach einem der Ansprüche 1 bis 13, dadurch gekennzeichnet, daß der Griffteil (6) als, gegebenenfalls exzentrisch zur Längsachse des Werkzeugkopfes (20 beziehungsweise 22) angeordnetes Handrad ausgebildet ist und vorzugsweise auf seiner Grifffläche (23) eine Rändelung, Riffelung oder dergleichen Aufrauhung aufweist.

15. Vorrichtung nach einem der Ansprüche 1 bis 14, dadurch gekennzeichnet, daß der Griffteil (6) an seinem dem Sammelbehälter (7) abgewandten Ende eine Aufnahme (24) mit sich nach innen verjüngendem Innenkonus (25) zum Einsetzten von im Auslaufbereich von Wasserhähnen oder dergleichen Sanitäreinrichtungen angeordneten Durchlaufbegrenzern oder Strahlreglern aufweist.

16. Vorrichtung nach Anspruch 15, dadurch gekennzeichnet, daß der Innenkonus (25) von einem in der Aufnahme (24) gehaltenen Einsatz aus im wesentlichen elastischem Material gebildet ist, gegebenenfalls mit auf dem Außenmantel des Einsatzes zum Zusammenwirken mit der Aufnahme (24) vorgesehenen Rippen, Vorsprüngen, Ausprägungen oder Zahnungen.

17. Vorrichtung nach einem der Ansprüche 1 bis 16, dadurch gekennzeichnet, daß das Werkzeug (3) mit in Gebrauchsstellung zwischen dem Griffteil (6) und der zugewandten Behälterwandung (15) zu liegen kommenden Anlageflächen, vorzugsweise mit einem Außensechskant (26), zum Ansetzen eines Ring- oder Maulschlüssels versehen ist.

18. Vorrichtung nach Anspruch 17, dadurch gekennzeichnet, daß die Anlageflächen beziehungsweise der Außensechskant (26) unter teilweisem Eingreifen in die Einziehung (16) an der Behälterwandung (15) in eingeschobener Werkzeugstellung einen Anschlag für den Sammelbehälter (7) bilden beziehungsweise bildet.

## Claims

1. Device for the actuation of an air bleed value (2), which is arranged at radiators (1) on the like heating-technical installations, with a tool (3), for example with a spanner, key or bladed tool, and a substantially closed collecting container (7), which displays an insertion opening (9) for the air bleed valve (2), for collecting the liquid issuing from the valve outlet (4), wherein the collecting container (7) is provided with a passage opening (5) for the tool (3) with a handle part (6) coming to lie outside the collecting container (7), characterised thereby, that the insertion opening (9) is arranged at the wall of the collecting container (7) itself while forming a free passage for the air bleed valve (2) extending by at least its valve outlet (4) into the collecting container (7), so that the possibly issuing liquid flows directly into the collecting container (7).

2. Device according to claim 1, characterised thereby, that the collecting container (7) is provided with equipments for the deflection of the jet of liquid issuing from the valve outlet (4) into the direction of the container base (11).

3. Device according to one of the claims 1 and 2, characterised thereby, that the container wall (8) is drawn outwards in the region of the insertion opening (9) while forming a resiliently yielding rim portion.

4. Device according to one of the claims 1 to 3, characterised thereby, that the rim of the opening is formed as seal.

5. Device according to one of the claims 1 to 4, characterised thereby, that the shank part (13), which extends from the handle part (6) into the interior of the container and preferably displays a circular cross-section, of the tool (3) is provided with a recess (14), in which the collecting container (7) is retained to be longitudinally displaceable and, in a given case, guided by the rim of the opening of the passage opening (5) formed in the one container wall (15).

6. Device according to one of the claims 1 to 5, characterised thereby, that the container wall (15) in the region of the passage opening (5) displays a cavity (16), for example in the shape of a corrugation, in a given case with an opening rim, which is widened with respect to the container wall thickness, of the passage opening (5).

7. Device according to claim 6, characterised thereby, that the cavity (16) by its end face at the inward side of the container forms an abutment for the air bleed valve (2) in the position of use.

8. Device according to claim 6 or 7, characterised thereby, that the cavity (16) in the region of the passage opening (5) displays a forming-in led back from its end face at the inward side of the container in the direction of the handle part (6).

9. Device according to one of the claims 6 to 8, characterised thereby, that the cavity (16) is arranged substantially parallelly to the axis of the insertion opening (9) and displays a diameter which about corresponds with the insertion opening (9), preferably is however somewhat smaller, wherein a convexity (17), which extends in the direction of the handle part (6), of the interior space of the container, is formed circumferentially of the cavity (16).

10. Device according to one of the claims 6 to 9, characterised thereby, that the inward wall of the container displays a rounded outline at least in the region of the cavity (16).

11. Device according to one of the claims 1 to 10, characterised thereby, that the collecting container (7) consists of a transparent synthetic material, preferably of substantially permanent shape, and in a given case has a closable outlet opening arranged in the base region.

12. Device according to one of the claims 1 to 11, characterised thereby, that the collecting container (7) is constructed for the mounting of an attachment (18) with a transition opening (19), which adjoins the insertion opening (9) and is enlarged or in a given case narrowed in diameter by comparison therewith, and that an extension piece (21) with a tool head (22) arranged at the free end thereof is attachable at or insertable into the shank part (13) or the tool head (20) arranged at the free end thereof.

13. Device according to claim 12, characterised thereby, that the attachment (18) is pressable into the insertion opening (9) of the collecting container (7), in a given case with the detenting of detent means and counterdetent means, and in the pressed-in setting is retained in force fit at the insertion opening (9).

14. Device according to one of the claims 1 to 13, characterised thereby, that the handle part (6) is constructed as a hand wheel which is in a given case arranged eccentrically of the longitudinal axis of the tool head (20 or 22) and preferably displays a knurling, grooving or the like roughening on its gripping surface (23).

15. Device according to one of the claims 1 to 14, characterised thereby, that the handle part (6) at its end remote from the collecting container (7) displays a receptacle (24) with an inwardly narrowing internal conical cavity (25) for the insertion of passage limiters or jet regulators arranged in the outlet region of water cocks or the like sanitary equipments.

16. Device according to one of the claims 15, characterised thereby, that the internal conical cavity (25) is formed by an insert, which is of substantially elastic material and retained in the receptacle (24), in a given case with ribs, projections, protrusions or toothings provided on the outer shell of the insert for co-operation with the receptacle (24).

17. Device according to one of the claims 1 to 16, characterised thereby, that the tool (3) is provided with bearing surfaces, preferably with a hexagonal head (26), which in the position of use come to lie between the handle part (6) and the facing container wall (15), for the application of a ring spanner or a jaw spanner.

18. Device according to one of the claims 17, characterised thereby, that the bearing surfaces form or the hexagonal head (26) forms an abutment for the collecting container (7) in the inserted setting of the tool while partially engaging into the cavity (16) at the container wall (15).

## Revendications

1. Dispositif pour manoeuvrer une soupape de purge (2) disposée sur un corps de chauffe (1) ou sur une installation thermique analogue comportant un outil (3) pouvant être par exemple une clé ou une lame plate, ainsi qu'un récipient collecteur (7) sensiblement clos qui est destiné à recevoir le liquide évacué de l'échappement (4) de la soupape et qui présente une ouverture d'emmanchement (9) pour ladite soupape de purge (2), le récipient collecteur (7) étant pourvu d'une ouverture de passage (5) pour l'outil (3) avec la poignée de manoeuvre (6) alors disposée à l'extérieur de ce récipient collecteur (7), caractérisé en ce que l'ouverture d'emmanchement (9) est disposée sur la paroi du récipient collecteur (7) lui-même avec formation d'un passage libre pour la soupape de purge (2) s'étendant au moins avec son échappement (4) jusque dans le récipient collecteur (7), de sorte que le liquide pouvant éventuellement s'échapper s'écoule directement dans ledit récipient collecteur (7).

2. Dispositif suivant la revendication 1, caractérisé en ce que le récipient collecteur est pourvu d'organes pour dévier le jet de liquide sortant de l'échappement (4) de la soupape vers le fond (11) du récipient.

3. Dispositif suivant l'une quelconque des revendications 1 ou 2, caractérisé en ce que la paroi (8) du récipient est repoussée vers l'extérieur dans la zone de l'ouverture d'emmanchement (9) avec formation d'un rebord à flexion élastique.

4. Dispositif suivant l'une quelconque des revendications 1 à 3, caractérisé en ce que le rebord de l'ouverture est réalisé sous la forme d'un joint d'étanchéité.

5. Dispositif suivant l'une quelconque des revendications 1 à 4, caractérisé en ce que la queue (13) de l'outil (3) qui s'étend à partir de la poignée de manoeuvre (6) vers l'intérieur du récipient et qui présente de préférence une section circulaire, est pourvue d'un dégagement (14) sur lequel le récipient collecteur (7) est maintenu et éventuellement guidé longitudinalement grâce au rebord de l'ouverture de passage (5) formé dans l'une des parois (15) du récipient.

6. Dispositif suivant l'une quelconque des revendications 1 à 5, caractérisé en ce que la paroi (15) du récipient présente dans la zone de l'ouverture de passage (5) une partie rentrante (16) par exemple en forme de moulure éventuellement avec un rebord de l'ouverture de passage (15) élargi par rapport à l'épaisseur de la paroi du récipient.

7. Dispositif suivant la revendication 6, caractérisé en ce qu'en position de travail, la face fontale intérieure du récipient de la partie rentrante (16) forme une butée pour la soupape de purge (2).

8. Dispositif suivant l'une quelconque des revendications 6 ou 7, caractérisé en ce que la partie rentrante (16) présente autour de l'ouverture de passage (5) une zone en saillie sur la face interne du récipient correspondant à un enfoncement du côté de la poignée de manoeuvre (6).

9. Dispositif suivant l'une quelconque des revendications 6 à 8, caractérisé en ce que l'axe de la partie rentrante (16) est disposé sensiblement parallèle à l'ouverture d'emmanchement (9) et présente un diamètre correspondant sensiblement égal à celui de l'ouverture de l'emmanchement (9) mais tout en étant cependant de préférence légèrement plus faible que celui-ci, un renflement (17) du volume interne du récipient se formant ainsi en direction de la poignée de manoeuvre (6) tout autour de la partie rentrante (16).

10. Dispositif suivant l'une quelconque des revendications 6 à 9, caractérisé en ce que la paroi interne du récipient présente un contour arrondi au moins dans la zone de la partie rentrante (16).

11. Dispositif suivant l'une quelconque des revendications 1 à 10, caractérisé en ce que le récipient collecteur (7) est constitué par une matière plastique transparente et de préférence substantiellement indéformable avec éventuellement une ouverture d'écoulement obturable disposée dans la zone de son fond.

12. Dispositif suivant l'une quelconque des revendications 1 à 11, caractérisé en ce que le récipient collecteur (7) est construit pour la mise en place d'un adaptateur (18) avec une ouverture de passage (19) se raccordant à l'ouverture d'emmanchement (9) par rapport à laquelle elle possède un plus grand ou éventuellement un plus petit diamètre et en ce qu'il est possible de mettre en place sur la queue (13) c'est-à-dire sur la tête d'outil (20) disposée sur l'extrémité libre de celle-ci, une pièce de rallonge (21) avec une tête d'outil (22) disposée à son tour à l'extrémité libre de cette dernière.

13. Dispositif suivant la revendication 12, caractérisé en ce que l'adaptateur (18) peut être enfoncé dans l'ouverture d'emmanchement (9) du récipient collecteur (7) éventuellement par encliquetage de moyens d'accrochage et de retenue enfonçables les uns dans les autres et être retenu par coincement dans l'ouverture d'emmanchement (9) lorsqu'il est dans sa position enfoncée.

14. Dispositif suivant l'une quelconque des revendications 1 à 13, caractérisé en ce que la poignée de manoeuvre (6) est réalisée sous la forme d'un volant manuel disposé éventuellement de manière excentrique sur l'axe longitudinal de la tête d'outil (20) et éventuellement (22) et présente de préférence sur sa face de préhension (23) un cordon, une cannelure ou une rugosité analogue.

15. Dispositif suivant l'une quelconque des revendications 1 à 14, caractérisé en ce que la poignée de manoeuvre (6) présente sur son extrémité opposée au récipient collecteur (7) un logement (24) avec un cône interne (25) allant en diminuant vers l'intérieur et destiné à recevoir des limiteurs de débit ou des régulateurs de jet disposés dans la zone d'écoulement de robinets d'eau ou autres installations sanitaires analogues.

16. Dispositif suivant la revendication 15, caractérisé en ce que le cône interne (25) est réalisé sous la forme d'une garniture en un matériau substantiellement élastique retenu dans le logement (24) avec éventuellement sur la périphérie externe de ladite garniture, la présence de cannelures, de saillies, d'empreintes ou de dentures destinées à coopérer avec le logement (24).

17. Dispositif suivant l'une quelconque des revendications 1 à 16, caractérisé en ce que l'outil (3) est pourvu de surfaces de prise de préférence réalisées sous la forme d'un six pans externe (26) situé en position de travail entre la poignée de manoeuvre (6) et la paroi (15) du récipient qui lui fait face en vue de l'engagement d'une clé plate fermée ou ouverte.

18. Dispositif suivant la revendication 17, caractérisé en ce que les surfaces de prise, en particulier le six pans externe (26), forment une butée pour le récipient collecteur (7) lorsque l'outil est en position engagée du fait d'une pénétration partielle par la partie rentrante (16) de la paroi (15) du récipient.
